# EUROPÄISCHE PATENTSCHRIFT

(11) **EP 3 461 376 B1**
(45) Veröffentlichungstag und Bekanntmachung des Hinweises auf die Patenterteilung: **30.07.2025**
(21) Anmeldenummer: 18197572.3
(22) Anmeldetag: 28.09.2018
(51) Int. Cl.: A47F 5/10, A47F 11/10, A47B 57/42, A47B 96/06, A47B 96/14, H01R 25/14

(54) **EINRICHTUNG ZUR WARENPRÄSENTATION UND ADAPTER FÜR EINE SOLCHE EINRICHTUNG**
DEVICE FOR THE DISPLAY OF GOODS AND ADAPTER FOR SUCH A DEVICE
DISPOSITIF DE PRÉSENTATION DE LA MARCHANDISE ET ADAPTATEUR POUR UN TEL DISPOSITIF

(30) Priorität: 29.09.2017 CH 11962017
(43) Veröffentlichungstag der Anmeldung: 03.04.2019
(73) Patentinhaber: Visplay GmbH, 79576 Weil am Rhein (DE)
(72) Erfinder: Jerabek, Harald, 79395 Neuenburg (DE)
(74) Vertreter: Latscha Schöllhorn Partner AG

(56) Entgegenhaltungen:
- EP-A1- 0 007 071
- DE-A1- 102015 112 035
- DE-U1- 202008 003 360

## Beschreibung

### Technisches Gebiet

Die Erfindung betrifft eine Einrichtung zur Präsentation von Waren gemäss dem Oberbegriff des unabhängigen Anspruchs 1 sowie einen Adapter für eine solche Einrichtung.

### Stand der Technik

Zur Präsentation von Waren beispielsweise in Verkaufsgeschäften oder an Messen werden häufig Einrichtung eingesetzt, bei denen Profilschienen und daran variabel an unterschiedlichen Stellen befestigbare Konsolen verwendet werden. Die Konsolen können zum Anordnen der Waren mit einer Aufhänge- oder einer Auflegestruktur wie beispielsweise einem Tablar verbunden sein. In Anwendung solcher Einrichtungen werden die Konsolen an passenden Orten an einer oder an mehreren Profilschienen montiert und die zu präsentierenden Waren ausgestellt.

Zur modernen Warenpräsentation werden vermehrt Stromabnehmer eingesetzt, sodass Einrichtungen der erwähnten Art zunehmend auch verstromt ausgeführt beziehungsweise angeboten werden. Beispielsweise ist es häufig wünschenswert, die Waren direkt zu beleuchten, wozu typischerweise Leuchten in der Nähe der Waren benötigt werden. Oder es werden auch zunehmend elektronische Anzeigen oder auch berührungsempfindliche Bildschirme eingesetzt, um die Warenpräsentation flexibel beziehungsweise interaktiv gestalten zu können.

Als verstromte solche Einrichtung ist aus der DE 20 2011 110 536 U1 eine Aufhängevorrichtung mit einer Profilschiene und einer mit einem Adapter ausgestatteten Konsole bekannt. Die Profilschiene ist im Sinne einer Horizontalschiene mit einer oberen Wandung, einer unteren Wandung, einer hinteren Wandung und nach vorne hin offen ausgebildet. Sie wird horizontal ausgerichtet an einer vertikalen Wand beziehungsweise Paneelkonstruktion befestigt. In der oberen Wandung der Horizontalschiene ist eine Stromprofil eingesetzt, das zwei parallele Strombahnen aufweist, die entlang der Horizontalschiene verlaufen.

Die Konsole kann beispielsweise in einem Tablar oder einer Aufhängestange vorgesehen sein. Sie umfasst eine Einsteckzunge, die an einer beliebigen Stelle in horizontaler Richtung in einen Inneraum der Horizontalschiene eingeführt und in dieser zur Befestigung eingehakt wird. Die Einsteckzunge ist mit einem ein Adapter ausgestattet, der zwei federnd gehaltene Kontaktdrähte aufweist. Beim Einführen der Konsole werden die Kontaktdrähte in den Adapter eingedrückt und im Innenraum der Horizontalschiene werden sie wieder nach aussen an die Strombahnen gedrückt. Dadurch kann der Adapter an der Stromschiene im Innern der Horizontalschiene Strom abgreifen und nach aussen an das Tablar oder die Aufhängestange führen.

Eine andere verstromte Einrichtung zur Warenpräsentation mit einer Profilschiene und einer daran montierbaren Konsole ist in der DE 20 2012 008 355 U1 beschrieben. Die Profilschiene ist als Vertikalschiene mit zwei seitlichen Flankenstreben einer Rückenstrebe und einem vorderen Abdeckprofil ausgestattet, die zusammen einen Inneraum bilden. Zwischen Abdeckprofil und Flankenstreben ist jeweils ein Schlitz ausgebildet, durch den der Innenraum von aussen her zugänglich ist. Im Innenraum ist entlang der Vertikalschiene eine Stromprofil mit zwei parallelen Strombahnen angeordnet. Die Rückenstrebe ist mit zwei Reihen von äquidistanten Lochungen ausgestattet.

Die Konsole umfasst eine beispielsweise zur Aufnahme eines Tablars ausgebildeten Trägerabschnitt, einen Engreifabschnitt und einen Adapter. Der Eingreifabschnitt ist zum Durchführen durch einen der Schlitze des Vertikalprofils geformt, wobei er eine Einhängenase aufweist, die in eine der Lochungen einhängbar ist. Der Adapter erstreckt sich in den Eingreifabschnitt und umfasst zwei federnd gehaltene Kontaktdrähte. Zur Montage wird die Konsole mit ihrem Engreifabschnitt voran in den Innenraum der Vertikalschiene eingeführt und hinten auf einer passenden Höhe mit der Einhängenase an der Rückenstrebe aufgehängt. Dabei werden die Kontaktdrähte in den Adapter eingedrückt und im Innenraum der Vertikalschiene wieder nach aussen an die Strombahnen gedrückt. Dadurch kann der Adapter an der Stromschiene im Innern der Vertikalschiene Strom abgreifen und nach aussen an das die Konsole führen.

Eine ähnliche verstromte Einrichtung zur Warenpräsentation mit einer Vertikalschiene ist in der EP 2 886 021 B1 gezeigt. Im Vergleich zur vorstehend erläuterten Variante sind bei dieser Einrichtung die Lochungen in einer Vorderwand des Vertikalprofils vorgesehen. Ansonsten ist eine Konsole mit einem analogen Adapter mit Federdrähten vorgesehen.

Ferner ist aus DE 20 2008 003360 U1 eine Aufhängevorrichtung zur Warenpräsentation bekannt, die eine Profilschiene mit einem Stromprofil, einen Primärträger, der in die Profilschiene eingehängt werden kann, und einen Adapter umfasst. Der Adapter weist ein Gehäuse auf, in dem Stromabnehmer untergebracht sind, die bei Aktivierung aus dem Gehäuse ausgefahren werden können. Der Adapter wird zwischen zwei Flanken der Profilschiene geschoben, wobei die Stromabnehmer im Gehäuse liegen. Der Adapter stösst beim Einschieben an eine Rückwand der Profilschiene, wobei ein Wirkmechanismus mit einem Aktor und einer Feder ausgelöst wird, der die Stromabnehmer in Richtung des Stromprofil vorschiebt.

Aus der EP 0007071 A1 ist eine Befestigungsvorrichtung bekannt, die eine vertikale Halteschiene mit Schlitzen und Tragelementen aufweist, die in die Schlitze eingesetzt werden können. Die Halteschiene umfasst elektrische Leiterschienen, die mit Kontaktzungen zusammenwirken, die durch die Schlitze gesteckt werden können. Die Kontaktzungen sind federnd ausgebildet und es ist ein Kontaktschieber vorgesehen, der über die Kontaktzungen geschoben ist. Zum Freigeben der Kontaktzungen kann der Kontaktschieber verschoben werden.

Bei den bekannten Einrichtung zur Warenpräsentation besteht ein Problem darin, dass die Federdrähte der Adapter beim Einführen in die Profilschiene zurückgedrückt werden müssen. Dabei können die Federdrähte verbogen, abgenutzt oder auf sonstige Weise beschädigt werden, sodass ein zuverlässiges Abgreifen des Stroms im Innern der Profilschienen insbesondere über längere Zeit nicht gewährleistet werden kann. Das Dokument DE 10 2015 112 035 A1 schlägt eine Lösung für dieses Problem vor.

Der vorliegenden Erfindung liegt daher die Aufgabe zu Grunde, eine Einrichtung zur Warenpräsentation beziehungsweise bestimmte Bauteile davon vorzuschlagen, die über eine verhältnismässig lange Dauer ein zuverlässiges und robustes Abgreifen von Strom im Innern einer Profilschiene ermöglichen.

### Darstellung der Erfindung

Die Aufgabe wird erfindungsgemäss durch eine Einrichtung gelöst, wie sie im unabhängigen Anspruch 1 definiert ist sowie durch einen Adapter, wie er im unabhängigen Anspruch 8 definiert ist. Vorteilhafte Ausführungsvarianten der Erfindung ergeben sich aus den abhängigen Ansprüchen.

Das Wesen der Erfindung besteht im Folgenden: Eine Einrichtung zur Präsentation von Waren mit einer vertikalen Profilschiene, die eine Einhängestruktur, eine Einführöffnung, einen Innenraum und einen im Innenraum angeordneten Stromleiter aufweist, und einer Konsole, die einen Trägerabschnitt, einen Eingreifabschnitt und einen Adapter mit einem Abgreifabschnitt und einem Federkontakt aufweist, wobei der Abgreifabschnitt einen Hohlraum und eine Öffnung aufweist, wobei der Federkontakt einen Federdraht aufweist, der einen quasi U-förmigen Fixierabschnitt, welcher in einen sich durch den Hohlraum erstreckenden geraden Längsabschnitt und einen daran anschliessenden gebogenen Kontaktabschnitt übergeht, umfasst, wobei der Eingreifabschnitt der Konsole und die Einhängestruktur der Profilschiene dazu ausgestaltet sind, in einer Wirkverbindung zu stehen, in der die Konsole durch die Einführöffnung ragend an der Profilschiene befestigt ist, sodass der Abgreifabschnitt des Adapters der Konsole zumindest teilweise im Innenraum der Profilschiene liegt und der Federkontakt des Adapters der Konsole am Stromleiter der Profilschiene anliegt, wobei der Adapter der Konsole eine Basis, von welcher der Abgreifabschnitt ausgeht, und einen Stellmechanismus sowie ein Federelement umfasst, wobei mit dem Stellmechanismus der Abgreifabschnitt in eine Schutzposition stellbar ist, in welcher der Abgreifabschnitt von der Basis wegbewegt ist und in eine von der Schutzposition verschiedene Kontaktposition stellbar ist, in welcher der Abgreifabschnitt auf die Basis zubewegt ist, wobei in der Schutzposition der Federkontakt so zum Abgreifabschnitt vorgespannt bewegt ist, dass der Abgreifabschnitt des Adapters die Einführöffnung der Profilscheine passieren kann, ohne dass der Federkontakt die Profilschiene wesentlich kontaktiert, indem der gebogene Kontaktabschnitt des Federdrahts durch einen Rand der Öffnung des Abgreifabschnitts nach oben geschoben ist, sodass zwischen dem Längsabschnitt und dem Fixierabschnitt ein etwa rechter Winkel gebildet ist, und das Federelement den Abgreifabschnitt in die Schutzposition drückt und in der Kontaktposition der Federkontakt so zum Abgreifabschnitt bewegt ist, dass der Federkontakt federnd am Stromleiter anliegt, wenn die Konsole an der Profilschiene befestigt ist.

Der Begriff "Wirkverbindung" kann sich im Zusammenhang mit dem Eingreifabschnitt und der Einhängestruktur darauf beziehen, dass diese beiden Teile so zusammenwirken, dass die Konsole an der Profilschiene befestigt beziehungsweise gehalten ist.

Der Begriff "wesentlich kontaktiert" kann sich im Zusammenhang mit der Erfindung darauf beziehen, dass kein ausreichend starker Kontakt zwischen Federkontakt und Profilschiene statfindet, der den Federkontakt beschädigen oder beeinträchtigen könnte. Eine leichte Berührung zwischen Federkontakt und Profilschien kann dennoch auftreten, solange diese Berührung nicht ausreicht, dass der Federkontakt auch über längeren Gebrauch durch die Profilschien beansprucht beziehungsweise beschädigt wird.

Mittels der Ausgestaltung des Stellmechanismus im Adapter wird ermöglicht, dass die Konsole beziehungsweise deren Adapter an der Profilschiene montiert werden kann, ohne dass der oder die Federkontakte beim Einsetzen die Profilschiene berühren. So kann ein schädlicher Kontakt zwischen der Profilschiene und dem Federkontakt vermieden werden, sodass dieser nicht bei der Montage der Konsole beeinträchtigt wird. Wenn die Konsole an der Profilschiene montiert ist, ist dann der Federkontakt wieder in eine Stellung gebracht, in der er sicher am Stromleiter anliegt, sodass ein zuverlässiges Abgreifen von Strom gewährleistet werden kann. Insbesondere kann mittels der Stellvorrichtung verhindert werden, dass beim Montieren der Konsole, der Federkontakt in irgendeiner Form durch die Profilschiene bewegt beziehungsweise eingedrückt wird. Auf diese Weise kann der federkontakt geschont werden und der Adapter kann ein zuverlässiges und robustes Abgreifen von Strom im Innern der Profilschiene über eine verhältnismässig lange Dauer ermöglichen.

Erfindungsgemäss ist die Profilschiene eine beispielsweise zur Befestigung an einer Wand oder zur freistehenden Aufrichtung vorgesehene Vertikalschiene. Solche Vertikalschienen können Seitenwände und eine Rückwand aufweisen, wobei der Innenraum zwischen den Seitenwänden und der Rückwand liegt und von diesen begrenzt ist. Als Einhängestruktur können Vertikalschienen mit einer oder mehreren Serien von Rastelementen ausgestattet sein, die mit dem Trägerabschnitt der Konsole zu deren Befestigung zusammenwirken können.

Vorzugsweise umfasst die Einhängestruktur der Profilschiene eine Reihe von Lochungen, die zumindest teilweise entlang der Profilschiene voneinander beabstandet angeordnet sind. Der Begriff "entlang der Profilschiene" kann sich im Zusammenhang mit der Erfindung auf eine Ausrichtung beziehungsweise Orientieren in axialer Richtung der Profilschiene beziehen. Profilschienen weisen typischerweise eine Längsachse auf, die je nach Ausführungsform in Anwendung der Profilschiene im Wesentlichen horizontal oder im wesentlichen vertikal verläuft. Die Lochungen können beispielsweise als äquidistante Schlitze ausgebildet sein.

In einer Ausführung der Profilschiene als Vertikalschiene mit beispielsweise parallelen Seitenwänden und einer beispielsweise die Seitenwände verbindenden Rückwand kann die Reihe von Lochungen in der Rückwand ausgebildet sein. Dabei kann die Vertikalschiene ohne Vorderwand ausgebildet sein, sodass der Innenraum nach vorne hin komplett geöffnet ist. Mit Vorteil weist sie jedoch eine der Rückwand entgegengesetzte Vorderwand auf, die beispielsweise mit einem entlang der Vertikalschiene verlaufenden Schlitz als Einführöffnung ausgestattet ist. Ein solcher Schlitz kann den Inneraum und darin angeordnete Komponenten wie beispielsweise den oder die Stromleiter schützen. Zudem kann sie auch aus ästhetischen Gründen vorteilhaft sein.

Dabei umfasst die Profilschiene vorzugsweise zwei insbesondere quasi parallele Seitenwände, eine die Seitenwände verbindende Rückwand und eine die Seitenwände verbindende, der Rückwand gegenüberliegende und mit der Reihe von Lochungen ausgestattete Vorderwand. Eine solche Profilschiene kann einen quasi rechteckigen Querschnitt aufweisen. Entsprechend kann die Profilschiene ein Rechteck- oder Vierkantrohr sein. Solche Profilschienen können verhältnismässig einfach in einer robusten und tragkräftigen Ausführung hergestellt werden.

Die Profilschiene weist bevorzugt zwei parallele Reihen von Lochungen auf. In einer solchen Ausführungsform kann die Profischiene insbesondere für das Tragen von Tablaren geeignet sein. Dabei kann ein Tablar mit zwei Konsolen ausgestattet sein. Die zwei Konsolen können dann in die Lochungen zweier benachbarter Profilschienen eingesetzt werden, sodass das Tablar an den zwei parallelen Profilschienen befestigt ist.

Die Profilschiene kann auch mehrere und insbesondere mindestens ein Paar von Stromleitern umfassen. Der beziehungsweise die Stromleiter können als leitende Bahnen auf einer Isolationsbasis in der Profilschiene angeordnet sein.

Vorzugsweise umfasst die Profilschiene eine den Stromleiter tragende Stromschiene, die im Innenraum und zumindest teilweise entlang der Profilschiene angeordnet ist. Eine solche Stromschiene kann ein einfaches und sicheres Ausstatten der Profilscheine mit Stromleitern beziehungsweise -bahnen ermöglichen. Sie kann auch aus einem elektrisch isolierenden Material hergestellt sein oder eine Isolationsbasis umfassen, sodass ein Isolieren des beziehungsweise der Stromleiter erreicht werden kann. Ebenfalls kann eine solche Stromschiene effizient ausgetauscht oder auf einen spezifischen Adapter der Konsole angepasste werden.

Die Konsole beziehungsweise ihr Trägerabschnitt kann zum direkten Tragen von Waren ausgebildet sein, beispielsweise als Kleiderständer beziehungsweise Kleiderhänger. Oder die Konsole kann als Verbinder eines Teils, an beziehungsweise auf dem Waren angeordnet werden können, und der Profilschiene ausgebildet sein. Beispielsweise kann die Konsole zum Tragen eines Tablars vorgesehen sein, indem ihr Trägerabschnitt das Tablar trägt und ihr Eingreifabschnitt an der Profilschiene befestigt ist.

Der Eingreifabschnitt der Konsole kann beliebig zum lösbaren Fixieren beziehungsweise Montieren an der Profilschiene ausgebildet sein. Er kann beispielsweise ein Gegenrastmittel umfassen, wenn die Profilschiene mit einer Raststruktur ausgestattet ist.

Bevorzugt weist der Eingreifabschnitt der Konsole eine im Wesentlichen hakenförmige Nase auf. Die hakenförmige Nase kann beispielsweise so geformt sein, dass sie in eine der Lochungen der Profilschiene passt und an dieser eingehängt werden kann. Der Eingreifabschnitt kann ferner noch ein Stabilisierungselement aufweisen, das beispielsweise in eine weitere der Lochungen eingeführt werden kann, sodass die Konsole jeweils über zwei unterschiedliche Lochungen stabil an der Profilschiene aufgehängt werden kann.

Vorzugsweise erstreckt sich der Adapter der Konsole vom Trägerabschnitt zum Engreifabschnitt. Auf diese Weise kann der Adapter den Eingreifabschnitt und den Trägerabschnitt miteinander so verbinden, dass mittels des Federkontakts am Stromleiter abgegriffener Strom zum Trägerabschnitt geleitet werden kann. Dadurch kann Strom von Innenraum der Profilschiene nach aussen zur Konsole geführt werden, wo potenzielle Stromverbraucher angeordnet sind. Der Abgreifabschnitt des Adapters der Konsole ist vorzugsweise zumindest teilweise am Eingreifabschnitt der Konsole angeordnet. Auf diese Weise kann der Abgreifabschnitt des Adapters direkt zumindest teilweise und insbesondere zumindest mit seinem den Federkontakt aufweisenden Abschnitt im Innenraum der Profilschiene und insbesondere beim Stromleiter angeordnet sein. Dabei ist der Federkontakt des Adapters der Konsole vorzugsweise zumindest teilweise am Abgreifabschnitt des Adapters angeordnet ist, sodass er sich zumindest teilweise am Eingreifabschnitt der Konsole befindet.

Erfindungsgemäß umfasst der Adapter eine Basis, von welcher der Abgreifabschnitt ausgeht. Die Basis des Adapters umfasst ein Gehäuse, in beziehungsweise an dem verschiedene Komponenten des Adapters angeordnet sein können. Beispielsweise kann im Gehäuse eine Verbindung platziert sein, über die ein Kabel an den Federkontakt gekoppelt ist. Oder am Gehäuse kann ein Stecker befestigt sein, an dem Stromverbraucher angeschlossen werden können, insbesondere über die Konsole getragene Stromverbraucher wie Leuchten, Anzeigen oder dergleichen.

Dabei ist der Abgreifabschnitt vorzugsweise zwischen der Schutzposition und der Kontaktposition zur Basis bewegbar. Eine solche Bewegung des Abgreifabschnitts kann auf effiziente Weise eine automatische Betätigung des Stellmechanismus von der Schutzposition in die Kontaktposition währen dem Befestigen der Konsole an der Profilschiene ermöglichen.

Dabei weist der Abgreifabschnitt eine Öffnung auf, wobei der Federkontakt in der Kontaktposition durch die Öffnung hindurch nach aussen ragt. Erfindungsgemäß umfasst der Abgreifabschnitt des Adapters der Konsole einen Hohlraum, in dem der Federkontakt angeordnet ist, wobei in der Kontaktposition der Abgreifabschnitt auf die Basis zubewegt und in der Schutzposition von der Basis wegbewegt ist. Eine solche Ausgestaltung ermöglicht eine effiziente und sichere Implementierung des Stellmechanismus.

Erfindungsgemäß umfasst der Adapter ein Federelement, das den Abgreifabschnitt in die Schutzposition drückt. Das Federelement kann ein beliebiges federndes Mittel sein, das ein bestimmungsgemässes Drücken des Abgreifabschnitts ermöglicht. Beispielsweise kann es ein integraler Teil des Gehäuses oder eine separate Feder sein. Mittels eines solchen Federelements kann sichergestellt werden, dass sich der Adapter immer in der Schutzposition befindet, wenn nicht aktiv der Abgreifabschnitt bewegt wird. Dies ermöglicht eine sichere Handhabung des Adapters.

Vorzugsweise umfasst die Profilschiene einen Anschlag, wobei der Abgreifabschnitt des Adapters beim Befestigen der Konsole an der Profilschiene am Anschlag anliegt, sodass der Abgreifabschnitt vom Anschlag in die Kontaktposition gedrückt wird. Insbesondere kann so der Abgreifabschnitt beim Einsetzen der Konsole in die Profilschiene in die Kontaktposition bewegt werden. Der Abgreifabschnitt kann dabei entgegen der Federkraft des Federelements bewegt beziehungsweise gedrückt werden.

Dabei ist der Anschlag der Profilschiene vorzugsweise eine Innenfläche der Rückwand oder eine Wandung der Stromschiene. Einsolcher Anschlag ermöglicht eine effiziente Implementierung und Auslösung beziehungsweise Aktivierung des Stellmechanismus.

Erfindungsgemäss weist der Federkontakt des Adapters der Konsole einen Federdraht auf, der einen gebogenen Kontaktabschnitt umfasst. Ein solcher Federdraht kann eine einfache und effiziente Realisierung eines zweckmässigen Federkontakts ermöglichen. Dabei ragt in der Kontaktposition der gebogene Kontaktabschnitt des Federdrahts vorzugsweise durch die Öffnung des Abgreifabschnitts hindurch nach aussen.

Ein weiterer Aspekt der Erfindung betrifft einen Adapter für eine mit einem Trägerabschnitt und einem Eingreifabschnitt ausgestattete Konsole, die zur Befestigung an einer mit einer Einhängestruktur, einer Einführöffnung, einem Innenraum und einem im Innenraum angeordneten Stromleiter ausgestatteten vertikalen Profilschiene vorgesehen ist, wobei der Trägerabschnitt der Konsole und die Einhängestruktur der Profilschiene dazu ausgestaltet sind, in einer Wirkverbindung zu stehen, in der die Konsole durch die Einführöffnung ragend an der Profilschiene befestigt ist, umfassend einen Abgreifabschnitt und einen Federkontakt, der einen Federdraht aufweist, der einen gebogenen Kontaktabschnitt umfasst, wobei eine Basis, die ein Gehäuse umfasst und die am Trägerabschnitt angeordnet ist und von welcher der der Abgreifabschnitt ausgeht, einen Stellmechanismus, mit einem Federelement, mit dem der Abgreifabschnitt in eine Schutzposition und in eine von der Schutzposition verschiedene Kontaktposition relativ zur Basis stellbar ist, wobei der Abgreifabschnitt einen Hohlraum und eine Öffnung aufweist und bei an der Konsole montiertem Adapter das Federelement den Abgreifabschnitt derart aus dem Gehäuse in die Schutzposition drückt, dass der gebogene Kontaktabschnitt des Federdrahts in den Hohlraum bewegt ist und so zum Abgreifabschnitt vorgespannt bewegt ist, dass der Abgreifabschnitt des Adapters die Einführöffnung der Profilscheine passieren kann, ohne dass der Federkontakt die Profilschiene wesentlich kontaktiert, und in der Kontaktposition der Federkontakt so zum Abgreifabschnitt bewegt ist, dass der Federkontakt durch die Öffnung hindurch nach aussen aus dem Abgreifabschnitt ragt, so dass er federnd am Stromleiter anliegt, wenn die Konsole an der Profilschiene befestigt ist.

Mit einem solchen erfindungsgemässen Adapter und seinen nachstehenden bevorzugten Ausführungsformen können die Effekte und Vorteile der erfindungsgemässen Einrichtung und derer bevorzugten Ausführungsformen effizient verwirklicht werden.

Dabei umfasst der erfindungsgemässe Adapter erfindungsgemäss eine Basis, von welcher der Abgreifabschnitt ausgeht. Der Abgreifabschnitt ist erfindungsgemäss zwischen der Schutzposition und der Kontaktposition zur Basis bewegbar. Der Abgreifabschnitt weist erfindungsgemäss eine Öffnung auf, wobei der Federkontakt in der Kontaktposition durch die Öffnung hindurch nach aussen ragt. Dabei weist der Abgreifabschnitt bevorzugt einen Hohlraum auf, in dem der Federkontakt angeordnet ist, wobei in der Kontaktposition der Abgreifabschnitt auf die Basis zubewegt und in der Schutzposition von der Basis wegbewegt ist.

Erfindungsgemäß umfasst der erfindungsgemässe Adapter ein Federelement, das den Abgreifabschnitt in die Schutzposition drückt. Der Federkontakt weist erfindungsgemäss einen Federdraht auf, der einen gebogenen Kontaktabschnitt umfasst. Vorzugsweise ragt in der Kontaktposition der gebogene Kontaktabschnitt des Federdrahts durch die Öffnung des Abgreifabschnitts hindurch nach aussen.

### Kurze Beschreibung der Zeichnungen

Weitere vorteilhafte Ausgestaltungen der Erfindung ergeben sich aus der nachfolgenden Beschreibung von Ausführungsbeispielen der Erfindung mit Hilfe der schematischen Zeichnung. Insbesondere werden im Folgenden die erfindungsgemässe Einrichtung und der erfindungsgemässe Adapter unter Bezugnahme auf die beigefügten Zeichnungen anhand von Ausführungsbeispielen detaillierter beschrieben. Es zeigen:
- Fig. 1: eine perspektivische Ansicht eines Ausführungsbeispiels einer erfindungsgemässen Einrichtung mit einem Ausführungsbeispiel eines erfindungsgemässen Adapters;
- Fig. 2: eine Seitenansicht einer Konsole der Einrichtung von Fig. 1 ohne Adapter;
- Fig. 3: eine perspektivische Ansicht eines Teils der Konsole der Einrichtung von Fig. 1 in einer Schutzposition des Adapters;
- Fig. 4: eine perspektivische Ansicht des Teils der Konsole von Fig. 3 in einer Kontaktposition des Adapters;
- Fig. 5: eine Querschnittsansicht des Adapters der Konsole der Einrichtung von Fig. 1 in der Schutzposition;
- Fig. 6: eine Querschnittsansicht des Adapters von Fig. 5 in der Kontaktposition;
- Fig. 7: eine perspektivische Ansicht einiger Bauteile des Adapters der Konsole der Einrichtung von Fig. 1;
- Fig. 8: eine weitere Querschnittsansicht des Adapters der Konsole der Einrichtung von Fig. 1 in der Kontaktposition;
- Fig. 9: eine Draufsicht auf die Einrichtung von Fig. 1 vor dem Befestigen der Konsole an der Profilschiene;
- Fig. 10: eine Draufsicht der Einrichtung von Fig. 1 während dem Befestigen der Konsole an der Profilschiene; und
- Fig. 11: eine Draufsicht der Einrichtung von Fig. 1 nach dem Befestigen der Konsole an der Profilschiene.

### Weg(e) zur Ausführung der Erfindung

Bestimmte Ausdrücke werden in der folgenden Beschreibung aus praktischen Gründen verwendet und sind nicht einschränkend zu verstehen. Die Wörter "rechts", "links", "unten" und "oben" bezeichnen Richtungen in der Zeichnung, auf die Bezug genommen wird. Die Ausdrücke "nach innen", "nach aussen" "unterhalb", "oberhalb", "links", "rechts" oder ähnliche werden zur Beschreibung der Anordnung bezeichneter Teile zueinander, der Bewegung bezeichneter Teile zueinander und der Richtungen hin zum oder weg vom geometrischen Mittelpunkt der Erfindung sowie benannter Teile derselben wie in den Fig. dargestellt verwendet. Diese räumlichen Relativangaben umfassen auch andere Positionen und Ausrichtungen als die in den Fig. dargestellten. Zum Beispiel wenn ein in den Fig. dargestelltes Teil umgedreht wird, sind Elemente oder Merkmale, die als "unterhalb" beschrieben sind, dann "oberhalb". Die Terminologie umfasst die oben ausdrücklich erwähnten Wörter, Ableitungen von denselben und Wörter ähnlicher Bedeutung.

Um Wiederholungen in den Fig. und der zugehörigen Beschreibung der verschiedenen Aspekte und Ausführungsbeispielen zu vermeiden, sollen bestimmte Merkmale als gemeinsam für verschieden Aspekte und Ausführungsbeispiele verstanden werden. Das Weglassen eines Aspekts in der Beschreibung oder einer Fig. lässt nicht darauf schliessen, dass dieser Aspekt in dem zugehörigen Ausführungsbeispiel fehlt. Vielmehr kann ein solches Weglassen der Klarheit und dem Verhindern von Wiederholungen dienen. In diesem Zusammenhang gilt für die gesamte weitere Beschreibung folgende Festlegung: Sind in einer Figur zum Zweck zeichnerischer Eindeutigkeit Bezugszeichen enthalten, aber im unmittelbar zugehörigen Beschreibungstext nicht erwähnt, so wird auf deren Erläuterung in vorangehenden Figurenbeschreibungen Bezug genommen. Sind ausserdem im unmittelbar zu einer Figur gehörigen Beschreibungstext Bezugszeichen erwähnt, die in der zugehörigen Figur nicht enthalten sind, so wird auf die vorangehenden und nachstehenden Figuren verwiesen. Ähnliche Bezugszeichen in zwei oder mehreren Fig. stehen für ähnliche oder gleiche Elemente.

Fig. 1 zeigt einen Ausschnitt eines Ausführungsbeispiels einer erfindungsgemässen Einrichtung 1 zur Präsentation von Waren. Die Einrichtung 1 umfasst ein vertikal aufgerichtetes metallenes Vierkantrohr 2 als Profilschiene und eine mit einem erfindungsgemässen Adapter 4 ausgestattete metallene Konsole 3. Das Vierkantrohr 2 umfasst zwei parallele Seitenwände 21, die an einer der Konsole 3 zugewandten Vorderseite über eine Vorderwand 23 miteinander verbunden sind. Vertikal entlang dem Vierkantrohr 2 sind zwei Reihen von äquidistanten Schlitzen 231 als Lochungen in der Vorderwand 23 eingebracht. Die Schlitze 231 dienen dem Vierkantrohr 2 als Einhängestruktur und Einführöffnung.

Die Konsole 3 umfasst einen Trägerabschnitt 32 und einen Engreifabschnitt 31. Der Adapter 4 weist ein Gehäuse 41 als Basis und einen Abgreifabschnitt 42 auf. Der Adapter 4 ist an der Konsole 3 so montiert, dass das Gehäuse 41 am Trägerabschnitt 32 angeordnet ist und der Abgreifabschnitt 42 sich vom Gehäuse 41 durch den Eingreifabschnitt 31 erstreckt. An seiner Rückseite beziehungsweise seiner dem Abgreifabschnitt 42 abgewandten Seite ist das Gehäuse 41 mit einer Steckdose 411 zum Anschliessen eines Stromverbrauchers wie beispielsweise einer Leuchte bestückt.

Der Eingreifabschnitt 31 weist eine hakenförmige Nase 311 auf, die korrespondierend zu den Schlitzen 231 geformt ist. Der Abgreifabschnitt 42 der Konsole 4 überragt die Nase 311 des Eingreifabschnitts 31 der Konsole 3, wobei er etwa unterhalb der Nase 311 mit zwei schlitzförmigen Öffnungen 421 ausgestattet ist. Der Abstand zwischen Nase 311 und Abgreifabschnitt 42 ist so dimensioniert, dass sie zu zwei vertikal benachbarten der Schlitze 231 passen.

In Fig. 2 ist die Konsole 3 ohne den Adapter 4 von einer Seite her gezeigt. Dabei ist der Eingreifabschnitt 31 rechterhand und der Trägerabschnitt 32 linkerhand dargestellt. Die Konsole 3 umfasst eine durchgehende Adapteraussparung 33, die links einen etwas erweiterten Bereich zur Aufnahme des Gehäuses 41 aufweist. Zur rechten Seite hin ist die Adapteraussparung 33 offen, sodass sich der Abgreifabschnitt 42 über die Adapteraussparung 33 hinaus nach rechts erstrecken kann.

Fig. 3 zeigt einen Teil der Konsole 3 detaillierter, wobei insbesondere der Adapter 4 in einer Schutzposition dargestellt ist. Durch die Öffnungen 421 des Abgreifabschnitts 42 des Adapters 4 hindurch ist jeweils ein gebogener Kontaktabschnitt 451 eines Federdrahts 45 als Federkontakt des Adapters 4 sichtbar. In der in Fig. 3 gezeigten Schutzposition liegen die gebogenen Kontaktabschnitte 451 quasi komplett im Abgreifabschnitt 42 und werden von diesem geschützt.

In Fig. 4 ist der gleiche Teil der Konsole 3 wie in Fig. 3 gezeigt, jedoch in einer Kontaktposition des Adapters 4. Dabei ist wie durch den Pfeil in Fig. 4 angedeutet der Abgreifabschnitt 42 der Konsole 4 zum Gehäuse 41 bewegt und weiter in dieses eingeschoben. Wie weiter unten genauer beschrieben ist, werden dadurch die gebogenen Kontaktabschnitte 451 so bewegt, dass sie aus den Öffnungen 421 des Abgreifabschnitts 42 nach aussen ragen.

Fig. 5 zeigt einen Querschnitt des Adapters 4 in seiner Schutzposition. Dabei ist ersichtlich, dass der Abgreifabschnitt 42 einen Hohlraum 422 aufweist, der sich von den Öffnungen 421 bis zum Gehäuse 41 erstreckt und zum Gehäuse 41 hin offen ist. Das Gehäuse 41 umfasst einen Gehäuseboden 412 und einen auf den Gehäuseboden 412 aufgeschobenen Gehäusedeckel 413. Im Innern des Gehäuses 41 sind zwei Verbinder 44 ortsfest am Gehäuseboden 412 montiert. Auf ihrer linken Seite sind die Verbinder 44 mittels einer Klemmschraube an jeweils einem der Federdrähte 45 fixiert. Auf ihrer rechten Seite sind die Verbinder 44 jeweils mit einem Kabel 46 verbunden, das sich nach rechts zur Steckdose 411 erstreckt. Auf diese Weise ist die Steckdose 411 über die Kabel 46 und die Verbinder 44 mit den gebogenen Kontaktabschnitten 451 der Federdrähte 45 elektrisch verbunden.

Die Federdrähte 45 umfassen jeweils rechts einen quasi U-förmigen Fixierabschnitt 453, der in einen sich durch den Hohlraum 422 des Abgreifabschnitts 42 erstreckenden geraden Längsabschnitt 452 und dem links daran anschliessenden gebogenen Kontaktabschnitt 451 übergeht. Der Gehäuseboden 412 weist einen senkrechten Halteabschnitt 4121 auf, an dem der linke Schenkel des Fixierabschnitts 453 anliegt. Dadurch ist der gesamte Fixierabschnitt 453 fest und unverformbar beziehungsweise monolithisch im Gehäuse 41 fixiert.

Zum Montieren des Adapters 4, wird der Gehäusedeckel 413 des Adapters 4 abgezogen, der Gehäuseboden 412 zusammen mit dem Abgreifabschnitt 42 in der Aussparung 33 platziert und der Gehäusedeckel 413 wieder auf den Gehäuseboden 412 aufgeschoben.

In Fig. 6 ist der Adapter 4 ebenfalls im Querschnitt aber in seiner Kontaktposition gezeigt. Der Abgreifabschnitt 42 ist dabei wie durch den Pfeil in Fig. 6 angedeutet nach rechts in das Gehäuse 41 gedrückt, sodass die Öffnungen 421 jeweils angrenzend an einen der gebogenen Kontaktabschnitte 451 liegen. Die Federdrähte 45 bewegen sich so elastisch in Richtung ihrer ursprünglichen Form zurück, in der ein Winkel zwischen Fixierabschnitt 453 und Längsabschnitt 452 von einem rechten Winkel abweicht. Dadurch werden die gebogenen Kontaktabschnitte 451 nach unten bewegt, bis sie die Öffnungen 421 nach aussen durchragen. In der in Fig. 5 dargestellten Schutzposition sind die Federdrähte 45 also vorgespannt, indem die gebogenen Kontaktabschnitte 451 durch einen Rand der Öffnungen 421 nach oben geschoben sind, sodass zwischen Längsabschnitt 452 und Fixierabschnitt 453 ein etwa rechter Winkel gebildet ist.

Fig. 7 zeigt perspektivisch einige Bauteile des Adapters 4. Dabei ist ersichtlich, dass der Abgreifabschnitt 42 rechterhand eine Zunge 427 aufweist, die an ihrem linken Ende in zwei seitliche Begrenzungsriegel 423 übergeht. Die Begrenzungsriegel 423 sind neben den Verbindern 44 positioniert und verlaufen entlang von diesen. Rückseitig sind die Begrenzungsriegel 423 jeweils mit einer nach links offenen Aussparung 424 ausgestattet.

Der Adapter 4 umfasst weiter zwei Spiralfedern 43 als Federelemente. Jede der Spiralfedern 43 ist in einer der beiden Aussparungen 424 platziert, sodass eine Wirkrichtung der Spiralfedern 43 entlang des Abgreifabschnitts 42 beziehungsweise in Richtung von dessen Zunge 427 liegt.

Die Zunge 427 des Abgreifabschnitts 42 ist mit oberen seitlichen Vorderflügeln 425 und unteren seitlichen Hinterflügeln 426 ausgestattet. Wie in den Fig. 3 und 4 ersichtlich sind die Vorder- und Hinterflügel 425, 426 dazu ausgebildet, seitlich am Eingreifabschnitt 31 beziehungsweise am Tragabschnitt 32 anzuliegen, sodass der Abgreifabschnitt 42 seitlich gehalten und geführt ist.

Der Adapter 4 weist also einen Stellmechanismus auf, der das Gehäuse 41, den Abgreifabschnitt 42 und die Spiralfedern 43 umfasst. Mittels des Stellmechanismus lässt sich der Adapter 4 zwischen der Schutz- und der Kontaktposition verstellen.

In Fig. 8 ist der Adapter 4 in seiner Kontaktposition wiederum geschnitten dargestellt, wobei der Schnittebene im Vergleich zur Fig. 6 so parallel versetzt ist, dass einer der Begrenzungsriegel 423 geschnitten ist. Wie mit dem linken Pfeil in Fig. 8 angedeutet ist der Abgreifabschnitt 42 entgegen der Federkraft der Spiralfedern 43 nach rechts gedrückt. Die gebogenen Kontaktabschnitte 451 ragen dabei durch die Öffnungen 421 nach unten aus dem Abgreifabschnitt 42 hinaus. Wie durch den rechten Doppelpfeil in Fig. 8 angedeutet begrenzen die Begrenzungsriegel 423 des Abgreifabschnitts 42 den Bewegungsumfang des Abgreifabschnitts 42 zum Gehäuse 41. Insbesondere kontaktiert jeweils eine rechte Anschlagfläche der Begrenzungsriegel 423 eine Bewegung des Abgreifabschnitts 42 entgegen der Federkraft in das Gehäuse 41 hinein und eine linke Anschlagfläche der Begrenzungsriegel 423 eine Bewegung des Abgreifabschnitts 42 in Richtung der Federkraft aus dem Gehäuse 41 hinaus. Die Spiralfedern 43 drücken den Abgreifabschnitt 42 nach links aus dem Gehäuse 41, sodass ohne aktive Betätigung des Abgreifabschnitts 42 der Adapter 4 mittels der Spiralfedern 43 immer in der Schutzposition ist. Damit der Adapter 4 in die in Fig. 8 gezeigte Kontaktposition stellbar ist, muss eine Kraft entgegen der Federkraft der Spiralfedern 43 aufgebracht und dadurch der Abgreifabschnitt 42 in das Gehäuse gedrückt werden.

In den Fig. 9 bis 11 ist die Einrichtung 1 in Anwendung gezeigt, das heisst während die Konsole 3 am Vierkantrohr 2 befestigt wird. Dabei ist ersichtlich, dass das Vierkantrohr 2 mit einem Stromprofil 24 aus Aluminium ausgestattet ist, das entlang des Vierkantrohrs 2 in seinem Innenraum verläuft. Mit Hilfe des Stromprofils 24 sind im Innenraum des Vierkantrohrs 2 zwei Konsolenaufnahmen geformt, die über die Schlitze 231 der Vorderwand 23 von aussen her zugänglich sind. Die beiden Konsolenaufnahmen sind zum Zentrum des Innenraums des Vierkantrohrs 2 hin durch eine Querstrebe des Stromprofils begrenzt, die dadurch einen Anschlag 243 für den Abgreifabschnitt 42 des Adapters 4 bildet. In der linken Konsolenaufnahme ist das Stromprofil 24 mit zwei auf einer Isolationsbasis 241 laufenden Strombahnen 242 als Stromleiter versehen. Insbesondere verläuft die Isolationsbasis 241 so entlang der Stromschiene 24, dass die Strombahnen 242 parallel zueinander entlang des Vierkantrohrs 2 angeordnet und von der linken Konsolenaufnahme des Innenraums her zugänglich sind.

Wie in Fig. 9 ersichtlich ist, befindet sich der Adapter 4 der Konsole 3 vor dem Befestigen am Vierkantrohr 2 in seiner Schutzposition. Insbesondere ist der Abgreifabschnitt 42 durch die Spiralfedern 43 maximal aus dem Gehäuse 41 nach oben gedrückt, sodass die gebogenen Kontaktabschnitte 451 der Federdrähte 45 nach rechts in den Hohlraum 422 bewegt sind.

Wie in Fig. 10 ersichtlich ist, kann in der Schutzposition des Adapters 4 der Eingreifabschnitt 31 der Konsole 3 durch zwei benachbarte der Schlitze 231 in der Vorderwand 23 des Vierkantrohrs 2 eingeführt werden, ohne dass die gebogenen Kontaktabschnitte 451 oder ein anderer Bereich der Federdrähte 45 mit dem Rand des zugehörigen Schlitzes 231 in Berührung gerät.

Im in Fig. 11 gezeigten Zustand, in dem die Konsole 3 am Vierkantrohr befestigt ist, liegt ein oberes Ende des Abgreifabschnitts 42 des Adapters 4 am Anschlag 243 des Stromprofils 24 an. Dadurch wird der Abgreifabschnitt 42 in das Gehäuse 41 gedrückt, die gebogenen Kontaktabschnitte 451 ragen nach links aus den Öffnungen 421 hinaus und liegen an den Strombahnen 242 an. Die Federdrähte 45 sind auf diese Weise mit den Strombahnen 242 verbunden und Strom wird von den Strombahnen 242 an die Steckdose 411 des Gehäuses 41 übertragen. So können bei eingesetzter Konsole 3 Stromverbraucher an der Steckdose 411 angeschlossen und gespeist werden.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Um die Erfindung nicht zu verklären, können in gewissen Fällen wohlbekannte Strukturen und Techniken nicht im Detail gezeigt und beschrieben sein. Es versteht sich, dass Fachleute Änderungen und Abwandlungen machen können, ohne den Umfang der folgenden Ansprüche zu verlassen. Insbesondere deckt die vorliegende Erfindung weitere Ausführungsbeispiele mit irgendwelchen Kombinationen von Merkmalen ab, die von den explizit beschriebenen Merkmalskombinationen abweichen können.

Die vorliegende Offenbarung umfasst auch Ausführungsformen mit jeglicher Kombination von Merkmalen, die vorstehend oder nachfolgend zu verschiedenen Ausführungsformen genannt oder gezeigt sind. Sie umfasst ebenfalls einzelne Merkmale in den Figuren, auch wenn sie dort im Zusammenhang mit anderen Merkmalen gezeigt sind und/oder vorstehend oder nachfolgend nicht genannt sind. Auch können die in den Figuren und der Beschreibung beschriebenen Alternativen von Ausführungsformen und einzelne Alternativen deren Merkmale vom Erfindungsgegenstand beziehungsweise von den offenbarten Gegenständen ausgeschlossen sein. Die Offenbarung umfasst Ausführungsformen, die ausschliesslich die in den Ansprüchen beziehungsweise in den Ausführungsbeispielen beschriebenen Merkmale umfasst sowie auch solche, die zusätzliche andere Merkmale umfassen.

Im Weiteren schliesst der Ausdruck "umfassen" und Ableitungen davon andere Elemente oder Schritte nicht aus. Ebenfalls schliesst der unbestimmte Artikel "ein" bzw. "eine" und Ableitungen davon eine Vielzahl nicht aus. Die Funktionen mehrerer in den Ansprüchen aufgeführter Merkmale können durch eine Einheit beziehungsweise einen Schritt erfüllt sein. Die Begriffe "im Wesentlichen", "etwa", "ungefähr" und dergleichen in Verbindung mit einer Eigenschaft beziehungsweise einem Wert definieren insbesondere auch genau die Eigenschaft beziehungsweise genau den Wert. Die Begriffe "etwa" und "ungefähr" im Zusammenhang mit einem gegebenen Zahlenwert oder -bereich kann sich auf einen Wert beziehungsweise Bereich beziehen, der innerhalb 20%, innerhalb 10%, innerhalb 5% oder innerhalb 2% des gegebenen Werts beziehungsweise Bereichs liegt.

## Patentansprüche

1. Einrichtung (1) zur Präsentation von Waren mit
einer vertikalen Profilschiene (2), die eine Einhängestruktur (231), eine Einführöffnung (231), einen Innenraum und einen im Innenraum angeordneten Stromleiter (242) aufweist, und
einer Konsole (3), die einen Trägerabschnitt (32), einen Eingreifabschnitt (31) und einen Adapter (4) mit einem Abgreifabschnitt (42) und einem Federkontakt aufweist, wobei der Abgreifabschnitt (42) einen Hohlraum (422) und eine Öffnung (421) aufweist, wobei
der Federkontakt einen Federdraht (45) aufweist, der einen quasi U-förmigen Fixierabschnitt (453), welcher in einen sich durch den Hohlraum (422) erstreckenden geraden Längsabschnitt (452) und einen daran anschliessenden gebogenen Kontaktabschnitt (451) übergeht, umfasst, wobei
der Eingreifabschnitt (31) der Konsole (3) und die Einhängestruktur (231) der Profilschiene (2) dazu ausgestaltet sind, in einer Wirkverbindung zu stehen, in der die Konsole (3) durch die Einführöffnung (231) ragend an der Profilschiene (2) befestigt ist, sodass der Abgreifabschnitt (42) des Adapters (4) der Konsole (3) zumindest teilweise im Innenraum der Profilschiene (2) liegt und der Federkontakt des Adapters (4) der Konsole (3) am Stromleiter (242) der Profilschiene (2) anliegt,
wobei
der Adapter (4) der Konsole (3) eine Basis (41), von welcher der Abgreifabschnitt (42) ausgeht, und einen Stellmechanismus sowie ein Federelement (43) umfasst, wobei mit dem Stellmechanismus der Abgreifabschnitt (42) in eine Schutzposition stellbar ist, in welcher der Abgreifabschnitt (42) von der Basis (41) wegbewegt ist und in eine von der Schutzposition verschiedene Kontaktposition stellbar ist, in welcher der Abgreifabschnitt (42) auf die Basis (41) zubewegt ist, wobei
in der Schutzposition der Federkontakt so zum Abgreifabschnitt (42) vorgespannt bewegt ist, dass der Abgreifabschnitt (42) des Adapters (4) die Einführöffnung (231) der Profilscheine passieren kann, ohne dass der Federkontakt die Profilschiene (2) wesentlich kontaktiert, indem der gebogene Kontaktabschnitt (451) des Federdrahts (45) durch einen Rand der Öffnung (421) des Abgreifabschnitts (42) nach oben geschoben ist, sodass zwischen dem Längsabschnitt (452) und dem Fixierabschnitt (453) ein etwa rechter Winkel gebildet ist, und das Federelement (43) den Abgreifabschnitt (42) in die Schutzposition drückt
und in der Kontaktposition der Federkontakt so zum Abgreifabschnitt (42) bewegt ist, dass der Federkontakt federnd am Stromleiter (242) anliegt, wenn die Konsole (3) an der Profilschiene (2) befestigt ist.

2. Einrichtung (1) nach Anspruch 1, bei der die Einhängestruktur (231) der Profilschiene (2) eine Reihe von Lochungen (231) umfasst, die zumindest teilweise entlang der Profilschiene (2) voneinander beabstandet angeordnet sind, wobei die Profilschiene (2) vorzugsweise zwei insbesondere quasi parallele Seitenwände (21), eine die Seitenwände (21) verbindende Rückwand (22) und eine die Seitenwände (21) verbindende, der Rückwand (22) gegenüberliegende und mit der Reihe von Lochungen (231) ausgestattete Vorderwand (23) umfasst.

3. Einrichtung (1) nach Anspruch 1 oder 2, bei der die Profilschiene (2) eine den Stromleiter (242) tragende Stromschiene (24) umfasst, die im Innenraum und zumindest teilweise entlang der Profilschiene (2) angeordnet ist.

4. Einrichtung (1) nach einem der vorangehenden Ansprüche, bei der sich der Adapter (4) der Konsole (3) vom Trägerabschnitt (32) zum Eingreifabschnitt (31) erstreckt.

5. Einrichtung (1) nach einem der vorangehenden Ansprüche, bei welcher der Abgreifabschnitt (42) des Adapters (4) der Konsole (3) zumindest teilweise am Eingreifabschnitt (31) der Konsole (3) angeordnet ist, wobei der Federkontakt des Adapters (4) der Konsole (3) vorzugsweise zumindest teilweise am Abgreifabschnitt (42) des Adapters (4) angeordnet ist, sodass er sich zumindest teilweise am Eingreifabschnitt (31) der Konsole (3) befindet.

6. Einrichtung (1) nach einem der vorangehenden Ansprüche, wobei der gebogene Kontaktabschnitt (451) des Federdrahts (45) des Federkontakts in der Kontaktposition durch die Öffnung (421) des Abgreifabschnitts (43) hindurch nach aussen ragt.

7. Einrichtung (1) nach einem der vorangehenden Ansprüche, bei der die Profilschiene (2) einen Anschlag (243) umfasst, wobei der Abgreifabschnitt (42) des Adapters (4) beim Befestigen der Konsole (3) an der Profilschiene (2) am Anschlag (243) anliegt, sodass der Abgreifabschnitt (42) vom Anschlag (243) in die Kontaktposition gedrückt wird.

8. Adapter (4) für eine mit einem Trägerabschnitt (32) und einem Eingreifabschnitt (31) ausgestattete Konsole (3), die zur Befestigung an einer mit einer Einhängestruktur (231), einer Einführöffnung (231), einem Innenraum und einem im Innenraum angeordneten Stromleiter (242) ausgestatteten vertikalen Profilschiene (2) vorgesehen ist, wobei der Trägerabschnitt (32) der Konsole (3) und die Einhängestruktur (231) der Profilschiene (2) dazu ausgestaltet sind, in einer Wirkverbindung zu stehen, in der die Konsole (3) durch die Einführöffnung (231) ragend an der Profilschiene (2) befestigt ist, umfassend
einen Abgreifabschnitt (42) und einen Federkontakt, der einen Federdraht (45) aufweist, der einen gebogenen Kontaktabschnitt (451) umfasst,
weiter definiert durch
eine Basis (41), die ein Gehäuse umfasst und die am Trägerabschnitt (32) angeordnet ist und von welcher der der Abgreifabschnitt ausgeht,
einen Stellmechanismus, mit einem Federelement (43), mit dem der Abgreifabschnitt (42) in eine Schutzposition und in eine von der Schutzposition verschiedene Kontaktposition relativ zur Basis (41) stellbar ist, wobei der Abgreifabschnitt (42) einen Hohlraum (422) und eine Öffnung (421) aufweist und bei an der Konsole (3) montiertem Adapter
das Federelement (43) den Abgreifabschnitt (42) derart aus dem Gehäuse in die Schutzposition drückt, dass der gebogene Kontaktabschnitt (451) des Federdrahts (45) in den Hohlraum (422) bewegt ist und so zum Abgreifabschnitt (42) vorgespannt bewegt ist, dass der Abgreifabschnitt (42) des Adapters (4) die Einführöffnung (231) der Profilscheine passieren kann, ohne dass der Federkontakt die Profilschiene (2) wesentlich kontaktiert, und
in der Kontaktposition der Federkontakt so zum Abgreifabschnitt (42) bewegt ist, dass der Federkontakt durch die Öffnung (421) hindurch nach aussen aus dem Abgreifabschnitt (42) ragt, so dass er federnd am Stromleiter (242) anliegt, wenn die Konsole (3) an der Profilschiene (2) befestigt ist.

9. Adapter (4) nach Anspruch 8, bei dem in der Kontaktposition der gebogene Kontaktabschnitt (451) des Federdrahts (45) durch die Öffnung (421) des Abgreifabschnitts (42) hindurch nach aussen ragt.

## Claims

1. Device (1) for presenting goods, comprising
a vertical profile rail (2) having a suspension structure (231), an insertion opening (231), an interior space and a current conductor (242) arranged in the interior space, and
a bracket (3) having a support portion (32), an engagement portion (31) and an adapter (4) with a tapping portion (42) and a spring contact, wherein the tapping portion (42) has a cavity (422) and an opening (421), wherein
the spring contact comprises a spring wire (45) which has a quasi U-shaped fixing portion (453) that merges into a straight longitudinal portion (452) extending through the cavity (422) and a bent contact portion (451) adjoining it, wherein
the engagement portion (31) of the bracket (3) and the suspension structure (231) of the profile rail (2) are configured to be in an operative connection in which the bracket (3) is attached, projecting through the insertion opening (231), to the profile rail (2), so that the tapping portion (42) of the adapter (4) of the bracket (3) lies at least in part in the interior space of the profile rail (2) and the spring contact of the adapter (4) of the bracket (3) rests on the current conductor (242) of the profile rail (2), wherein
the adapter (4) of the bracket (3) comprises a base (41), from which the tapping portion (42) extends, and an adjusting mechanism as well as a spring element (43), wherein the adjusting mechanism allows the tapping portion (42) to be set into a protective position, in which the tapping portion (42) is moved away from the base (41), and to be set into a contact position that is different from the protective position, in which the tapping portion (42) is moved toward the base (41), wherein
in the protective position, the spring contact is pretensioned toward the tapping portion (42) in such a way that the tapping portion (42) of the adapter (4) can pass through the insertion opening (231) of the profile rails without the spring contact making significant contact with the profile rail (2), by virtue of the bent contact portion (451) of the spring wire (45) being pushed upward through an edge of the opening (421) of the tapping portion (42), so that an approximately right angle is formed between the longitudinal portion (452) and the fixing portion (453), and the spring element (43) presses the tapping portion (42) into the protective position
and in the contact position, the spring contact is moved toward the tapping portion (42) in such a way that the spring contact rests resiliently on the current conductor (242) when the bracket (3) is attached to the profile rail (2).

2. Device (1) according to claim 1, in which the suspension structure (231) of the profile rail (2) comprises a row of perforations (231) which are arranged at a distance from one another at least partly along the profile rail (2), wherein the profile rail (2) preferably comprises two in particular essentially parallel side walls (21), a rear wall (22) that connects the side walls (21) and a front wall (23) that connects the side walls (21), is opposite the rear wall (22) and is equipped with the row of perforations (231).

3. Device (1) according to claim 1 or 2, in which the profile rail (2) comprises a busbar (24) which carries the current conductor (242) and is arranged in the interior space and at least partly along the profile rail (2).

4. Device (1) according to any of the preceding claims, in which the adapter (4) of the bracket (3) extends from the support portion (32) to the engagement portion (31).

5. Device (1) according to any of the preceding claims, in which the tapping portion (42) of the adapter (4) of the bracket (3) is arranged at least in part on the engagement portion (31) of the bracket (3), wherein the spring contact of the adapter (4) of the bracket (3) is preferably arranged at least in part on the tapping portion (42) of the adapter (4), so that it is located at least in part on the engagement portion (31) of the bracket (3).

6. Device (1) according to any of the preceding claims, wherein the bent contact portion (451) of the spring wire (45) of the spring contact projects outwardly through the opening (421) of the tapping portion (43) in the contact position.

7. Device (1) according to any of the preceding claims, in which the profile rail (2) comprises a stop (243), wherein the tapping portion (42) of the adapter (4) rests against the stop (243) when the bracket (3) is attached to the profile rail (2), so that the tapping portion (42) is pressed into the contact position by the stop (243).

8. Adapter (4) for a bracket (3) equipped with a support portion (32) and an engagement portion (31), which is provided for attachment to a vertical profile rail (2) equipped with a suspension structure (231), an insertion opening (231), an interior space and a current conductor (242) arranged in the interior space, wherein the support portion (32) of the bracket (3) and the suspension structure (231) of the profile rail (2) are configured to be in an operative connection in which the bracket (3) is attached, projecting through the insertion opening (231), to the profile rail (2), comprising
a tapping portion (42) and a spring contact having a spring wire (45) that has a bent contact portion (451),
further defined by
a base (41), which comprises a housing and is arranged on the support portion (32) and from which the tapping portion extends,
an adjusting mechanism, having a spring element (43), with which the tapping portion (42) can be adjusted into a protective position and into a contact position different from the protective position relative to the base (41), wherein the tapping portion (42) has a cavity (422) and an opening (421), and when the adapter is mounted on the bracket (3),
the spring element (43) presses the tapping portion (42) out of the housing into the protective position in such a way that the bent contact portion (451) of the spring wire (45) is moved into the cavity (422) and is pretensioned toward the tapping portion (42) in such a way that the tapping portion (42) of the adapter (4) can pass through the insertion opening (231) of the profile rail without the spring contact making significant contact with the profile rail (2), and
in the contact position, the spring contact is moved toward the tapping portion (42) in such a way that the spring contact projects outwardly from the tapping portion (42) through the opening (421) so that it rests resiliently on the current conductor (242) when the bracket (3) is attached to the profile rail (2).

9. Adapter (4) according to claim 8, in which the bent contact portion (451) of the spring wire (45) projects outwardly through the opening (421) of the tapping portion (42) in the contact position.

## Revendications

1. Dispositif (1) pour la présentation de marchandises comportant
un rail profilé (2) vertical qui présente une structure d'accrochage (231), une ouverture d'insertion (231), un espace intérieur et un conducteur de courant (242) disposé dans l'espace intérieur, et
une console (3) qui présente une section de support (32), une section de mise en prise (31) et un adaptateur (4) comportant une section de préhension (42) et un contact à ressort, dans lequel la section de préhension (42) présente un espace creux (422) et une ouverture (421), dans lequel
le contact à ressort présente un fil de ressort (45) qui comprend une section de fixation (453) quasiment en forme de U qui se transforme en une section longitudinale (452) droite s'étendant à travers l'espace creux (422) et une section de contact courbée (451) se raccordant à celle-ci, dans lequel
la section de mise en prise (31) de la console (3) et la structure d'accrochage (231) du rail profilé (2) sont conçues pour être en liaison active, dans laquelle la console (3) est fixée au rail profilé (2) de manière à faire saillie à travers l'ouverture d'introduction (231), de sorte que la section de préhension (42) de l'adaptateur (4) de la console (3) est située au moins partiellement dans l'espace intérieur du rail profilé (2) et que le contact à ressort de l'adaptateur (4) de la console (3) s'appuie contre le conducteur de courant (242) du rail profilé (2), dans lequel
l'adaptateur (4) de la console (3) comprend une base (41) de laquelle part la section de préhension (42), et un mécanisme de réglage ainsi qu'un élément formant ressort (43), dans lequel, au moyen du mécanisme de réglage, la section de préhension (42) peut être réglée dans une position de protection dans laquelle la section de préhension (42) est éloignée de la base (41), et dans une position de contact différente de la position de protection dans laquelle la section de préhension (42) est déplacée vers la base (41), dans lequel
dans la position de protection, le contact à ressort est déplacé en étant précontraint vers la section de préhension (42) de telle sorte que la section de préhension (42) de l'adaptateur (4) peut passer par l'ouverture d'introduction (231) du rail profilé sans que le contact à ressort n'entre sensiblement en contact avec le rail profilé (2) par le fait que la section de contact courbée (451) du fil de ressort (45) est poussée vers le haut à travers un bord de l'ouverture (421) de la section de préhension (42), de sorte qu'un angle à peu près droit est formé entre la section longitudinale (452) et la section de fixation (453), et l'élément formant ressort (43) pousse la section de préhension (42) dans la position de protection
et, dans la position de contact, le contact à ressort est déplacé vers la section de préhension (42) de telle sorte que le contact à ressort s'appuie par ressort contre le conducteur de courant (242) lorsque la console (3) est fixée au rail profilé (2).

2. Dispositif (1) selon la revendication 1, dans lequel la structure d'accrochage (231) du rail profilé (2) comprend une rangée de perforations (231) disposées à distance les unes des autres au moins partiellement le long du rail profilé (2), dans lequel le rail profilé (2) comprend de préférence deux parois latérales (21) en particulier quasiment parallèles, une paroi arrière (22) reliant les parois latérales (21) et une paroi avant (23) reliant les parois latérales (21), opposée à la paroi arrière (22) et équipée de la rangée de perforations (231).

3. Dispositif (1) selon la revendication 1 ou 2, dans lequel le rail profilé (2) comprend un rail conducteur (24) portant le conducteur de courant (242) et disposé dans l'espace intérieur du rail profilé (2) et au moins partiellement le long de celui-ci.

4. Dispositif (1) selon l'une des revendications précédentes, dans lequel l'adaptateur (4) de la console (3) s'étend depuis la section de support (32) jusqu'à la section de mise en prise (31).

5. Dispositif (1) selon l'une des revendications précédentes, dans lequel la section de préhension (42) de l'adaptateur (4) de la console (3) est disposée au moins partiellement sur la section de mise en prise (31) de la console (3), dans lequel le contact à ressort de l'adaptateur (4) de la console (3) est de préférence disposé au moins partiellement sur la section de préhension (42) de l'adaptateur (4), de sorte qu'il est situé au moins partiellement sur la portion de mise en prise (31) de la console (3).

6. Dispositif (1) selon l'une des revendications précédentes, dans lequel la partie de contact courbée (451) du fil de ressort (45) du contact à ressort fait saillie vers l'extérieur à travers l'ouverture (421) de la section de préhension (43) dans la position de contact.

7. Dispositif (1) selon l'une des revendications précédentes, dans lequel le rail profilé (2) comprend une butée (243), dans lequel la section de préhension (42) de l'adaptateur (4) s'appuie sur la butée (243) lors de la fixation de la console (3) sur le rail profilé (2), de sorte que la section de préhension (42) est poussée par la butée (243) dans la position de contact.

8. Adaptateur (4) pour une console (3) équipée d'une section de support (32) et d'une section de mise en prise (31) et prévue pour la fixation sur un rail profilé (2) vertical équipé d'une structure d'accrochage (231), d'une ouverture d'introduction (231), d'un espace intérieur et d'un conducteur de courant (242) disposé dans l'espace intérieur, dans lequel la section de support (32) de la console (3) et la structure d'accrochage (231) du rail profilé (2) sont conçues pour être en liaison active, dans laquelle la console (3) est fixée au rail profilé (2) de manière à faire saillie à travers l'ouverture d'introduction (231), comprenant
une section de préhension (42) et un contact à ressort présentant un fil de ressort (45) qui comprend une section de contact courbée (451),
défini en outre par
une base (41) qui comprend un boîtier et est disposée sur la section de support (32) et de laquelle part la section de préhension,
un mécanisme de réglage, comportant un élément formant ressort (43) avec lequel la section de préhension (42) peut être réglée dans une position de protection et dans une position de contact différente de la position de protection par rapport à la base (41), dans lequel la section de préhension (42) présente un espace creux (422) et une ouverture (421) et, lorsque l'adaptateur est monté sur la console (3),
l'élément formant ressort (43) pousse la section de préhension (42) hors du boîtier dans la position de protection de telle sorte que la section de contact courbée (451) du fil de ressort (45) est déplacée dans l'espace creux (422) et est déplacée de manière à être précontrainte vers la section de préhension (42), de telle sorte que la section de préhension (42) de l'adaptateur (4) peut passer à travers l'ouverture d'insertion (231) du rail profilé sans que le contact de ressort n'entre sensiblement en contact avec le rail profilé (2), et
dans la position de contact, le contact à ressort est déplacé vers la section de préhension (42) de telle sorte que le contact à ressort fait saillie vers l'extérieur depuis la section de préhension (42) à travers l'ouverture (421), de sorte qu'il s'appuie par ressort contre le conducteur de courant (242) lorsque la console (3) est fixée au rail profilé (2).

9. Adaptateur (4) selon la revendication 8, dans lequel, dans la position de contact, la section de contact courbée (451) du fil de ressort (45) fait saillie vers l'extérieur à travers l'ouverture (421) de la section de préhension (42).
